# EUROPÄISCHE PATENTSCHRIFT

(11) **EP 1 336 718 B1**
(45) Veröffentlichungstag und Bekanntmachung des Hinweises auf die Patenterteilung: **09.05.2007**
(21) Anmeldenummer: 03405076.5
(22) Anmeldetag: 11.02.2003
(51) Int. Cl.: E06B 9/52

(54) **Insektenschutzgitter für ein Fenster oder eine Tür**
Insect screen for a window or a door
Moustiquaire pour une fenêtre ou une porte

(30) Priorität: 15.02.2002 CH 2562002
(43) Veröffentlichungstag der Anmeldung: 20.08.2003
(73) Patentinhaber: Rollfix Systeme AG, 6312 Steinhausen (CH)
(72) Erfinder: Windhager, Josef, 6330 Cham (CH)
(74) Vertreter: Luchs, Willi

(56) Entgegenhaltungen:
- DE-A- 19 835 390
- NL-C- 1 013 151

## Beschreibung

Die Erfindung betrifft ein Insektenschutzgitter für ein Fenster oder eine Tür gemäss dem Oberbegriff des Anspruches 1.

Die Verwendung von Insektenschutzgittern, auch Fliegengitter genannt, an Fenstern oder Türen ist bekannt. In der Regel wird ein aus Rahmenprofilen bestehender und mit einem Gittergewebe überzogener Gitterrahmen in einen ortsfesten Fenster- bzw. Türrahmen eingesetzt, bis eine Anschlagleiste des Gitterrahmens am Fenster- bzw. Türrahmen stirnseitig anliegt, wobei diese Gitterstellung gegenüber dem Fenster- bzw. Türrahmen durch am Gitterrahmen angeschraubte Winkelelemente, Nocken, Einhängewinkel, Z-Winkel, Winkelelemente, Bänder oder Scharniere, Winkellaschen oder Federstifte gesichert wird. Sowohl die Montage als auch die eventuelle Demontage des Insektenschutzgitters ist relativ kompliziert. Neben einer Vielzahl von Befestigungsmitteln (Winkelelemente bzw. Nocken, Federstifte, Schrauben, Mutter etc.) wird auch entsprechendes Werkzeug benötigt.

Ein Insektenschutzgitter, der eine einfache Montage und Demontage - ohne lose Befestigungselemente und ohne Werkzeug - ermöglicht, ist in der gattungsbildenden NL-C-1 013 151 offenbart. Zur lösbaren Verbindung des Gitterrahmens mit dem Fenster- bzw. Türrahmen sind am Gitterrahmen Schnappelemente angebracht, die mit dem Fenster- bzw. Türrahmen wirkverbunden sind. Die Schnappelemente sind auf der Innenseite des Gitterrahmens befestigt und weisen jeweils eine Befestigungsplatte sowie eine von dieser wegragende Blattfeder mit einem ins Rahmeninnere gerichteten Griffrand auf. Die Blattfeder trägt einen Nocken aus Kunststoff, der durch eine Öffnung im Gitterrahmen hindurch aus dem Gitterrahmen nach aussen hinausragt. Beim Einsetzen des Gitterrahmens in den Fenster- bzw. Türrahmen werden die Nocken entgegen der Kraft der jeweiligen Blattfeder über Schnappkanten des Fenster- bzw. Türrahmens teilweise ins Innere des Gitterrahmens gedrückt und in Eingriff mit der Fenster- bzw. Türrahmenöffnung gebracht. Bei der Entnahme des Schutzgitters werden die Blattfedern mit den Nocken über die Griffränder nach innen gedrückt und die Nocken aus dem Eingriff mit der Fenster- bzw. Türrahmenöffnung gebracht. Bei dem aus der NL-C-1 013 151 bekannten Insektenschutzgitter ist es von Nachteil, dass über die für die Nocken vorgesehenen Öffnungen im Gitterrahmen doch noch Insekten wie z.B. Stechmücken oder kleine Fliegen in die Fenster- bzw. Türöffnung gelangen können. Zudem stellen die ins Gitterrahmen-Innere eindrückbaren Blattfeder mit ihren nach innen vorstehenden Griffrändern eine Platzeinschränkung dar und können beispielsweise bei Fenstern- bzw. Türflügeln, die im geschlossenen Zustand über die stirnseitige Anschlagleiste hinaus in die Fenster- bzw. Türrahmenöffnung hineinragen, mit diesen kollidieren.

Der vorliegenden Erfindung liegt die Aufgabe zugrunde, ein Insektenschutzgitter der eingangs genannten Art zu schaffen, das bei einfacher Montage bzw. Demontage einen einwandfreien Insektenschutz gewährleistet und universell, bei allen Typen von Fenstern bzw. Türen, einsetzbar ist.

Diese Aufgabe wird erfindungsgemäss durch ein Insektenschutzgitter mit den Merkmalen des Anspruches 1 gelöst.

Weitere bevorzugte Ausgestaltungen des erfindungsgemässen Insektenschutzgitters bilden den Gegenstand der abhängigen Ansprüche.

Erfindungsgemäss sind die Schnappelemente als am Aussenumfang des Gitterrahmens angeordnete, elastisch nachgiebige Blattfedern ausgebildet, die in der Richtung verlaufen, in welcher der Gitterrahmen in den Fenster- bzw. Türrahmen eingesetzt wird, und die beim Einsetzen oder Herausnehmen des Gitterrahmens gegen den Aussenumfang desselben zusammendrückbar und in oder ausser Eingriff mit dem Fenster- bzw. Türrahmen bringbar sind. Der Gitterrahmen ist rund herum geschlossen, d.h. es sind keine Öffnungen für die Schnappelemente notwendig, die den Insektenschutz beeinträchtigen könnten. Es ragen auch keine Teile in das Gitterrahmen-Innere hinein, die beim Schliessen des Festers bzw. der Tür mit dem beweglichen Fenster- bzw. Türflügel kollidieren könnten. Das erfindungsgemässe Insektenschutzgitter ist somit universell, für alle Typen von Fenstern bzw. Türen, verwendbar.

Die Erfindung wird nachfolgend anhand der Zeichnung näher erläutert. Es zeigen:
- Fig. 1: einen unteren Bereich eines mit einem Insektenschutzgitter-Rahmen ausgestatteten Fensters im vertikalen Querschnitt;
- Fig. 2: einen oberen Bereich des Fensters nach Fig. 1 im vertikalen Querschnitt;
- Fig. 3: eine der Fig. 1 entsprechende Darstellung mit einer weiteren Ausführungsform des Insektenschutzgitters;
- Fig. 4: eine der Fig. 2 entsprechende Darstellung mit der weiteren Ausführungsform des Insektenschutzgitters; und
- Fig. 5: einen mittleren Teil eines zweiteiligen Fensters mit einem Insektenschutzgitter im horizontalen Querschnitt.

Fig.1 zeigt einen unteren Teil 1a eines ortsfesten Fensterrahmens 1, dessen oberer Teil 1b aus Fig. 2 ersichtlich ist. Mit dem ortsfesten Fensterrahmen 1 wirkt ein mit einer Verglasung 3 versehener Fensterflügel 2 zusammen, vor welchem auf der Aussenseite des Fensters ein in den Fensterrahmen 1 eingesetztes Insektenschutzgitter 4 angeordnet ist. Der Aufbau und Funktionsweise der beiden zusammenwirkenden Fensterteile 1, 2 ist an sich bekannt und wird daher nicht näher beschrieben. Es wären ausserdem auch durchaus andere konstruktive Ausgestaltungen dieser Fensterteile 1, 2 denkbar. Das Insektenschutzgitter 4 umfasst einen Gitterrahmen 5 sowie ein Gittergewebe 6, bei dem es sich um ein Gewebe aus Fiberglas, Aluminium, Edelstahl oder andere Gewebearten handeln kann.

Der Gitterrahmen 5 setzt sich aus zwei horizontalen und zwei vertikalen Rahmenprofilen 5h, 5h' und 5v zusammen, die nur teilweise aus Fig. 1 und 2 ersichtlich sind. So zeigt beispielsweise Fig. 1 das untere horizontale Rahmenprofil 5h im Querschnitt, das aus einem im Querschnitt rechteckförmigen Grundteil 9 und zwei Winkelprofilen 10, 11 besteht, von denen ein gegebenenfalls am oberen Rand des Grundteiles 9 angeordnetes Winkelprofil 11 zusammen mit dem Grundteil 9 eine in Richtung zum Fensterflügel 2 hin offene Nut 12 für einen Keder 13 des Gittergewebes 6 bildet. (Das Gittergewebe 6 wird lose über den Gitterrahmen 5 gelegt und mit dem Keder 13 in die Nuten 12 aller Rahmenprofile 5h, 5h', 5v gedrückt bzw. mit einem Einroller eingerollt). Das andere Winkelprofil 10 bildet eine Fortsetzung der unteren Grundteilseite 9a und erstreckt sich bis ins Innere des Fensters, wo es mit einem nach unten abgewinkelten Teil 10a eine Anschlag- bzw. Abstützfläche 15 bildet, mit welcher der Gitterrahmen 5 auf einer inneren Gegenfläche 16 des unteren Fensterrahmenteils 1a stirnseitig anliegt. Der Fensterflügel 2 kommt beim geschlossenen Fenster auf der der Anschlag- bzw. Abstützfläche 15 abgewandten Seite des Winkelprofilteils 10a zur Anlage.

Die untere Grundteilseite 9a bildet zusammen mit dem Winkelprofil 10 eine Aussenfläche 14 des Gitterrahmens 5, an welcher von unten eine nach aussen bogenförmig gewölbte Blattfeder 20 befestigt, beispielsweise angenietet ist. Die Blattfeder 20 erstreckt sich unterhalb des Winkelprofils 10 annähernd bis zu der Anschlag- bzw. Abstützfläche 15. Bei stirnseitiger Abstützung des Rahmenprofils 5h an der inneren Fensterrahmenfläche 16 wirkt die Blattfeder 20 mit einer nach unten schrägen Aussenfläche 21 einer Fensterrahmenöffnung zusammen. Die Aussenfläche 21 ist schräg zu der inneren Fensterrahmenfläche 16 angeordnet und bildet mit dieser zusammen eine Schnappkante 22.

Der Rahmenprofil 5h ist über seine Länge vorzugsweise mit zwei Blattfedern 20 ausgestattet.

Wie aus Fig. 2 ersichtlich ist das obere horizontale Rahmenprofil 5h' spiegelbildlich zum unteren horizontalen Rahmenprofil 5h ausgebildet, so dass die Anschlag- bzw. Abstützfläche 15' seines Winkelprofils 10' nach oben gerichtet ist und auf einer inneren Gegenfläche 16' des oberen Fensterrahmenteils 1b anliegt. Die obere Aussenfläche 14'des Rahmenprofils 5h' ist mit vorzugsweise zwei nach oben bogenförmig gewölbten Blattfedern 20' versehen, die mit einer oberen, schrägen und eine Schnappkante 22' bildenden Aussenfläche 21' der Fensterrahmenöffnung zusammenwirken.

Die gleiche, zueinander spiegelbildliche Ausbildung weisen in nicht näher dargestellten Weise auch die vertikalen Rahmenprofile 5v des Gitterrahmens 5 auf, die mit ihren Anschlag- bzw. Abstützflächen an seitlichen Teilen des ortsfesten Fensterrahmens 1 beim Einsetzen des Gitterrahmens 5 zur Anlage kommen und ebenfalls mit einer Nut zur Aufnahme des Keders 13 versehen sind. Auch diese vertikale Rahmenprofileb 5v sind auf ihrer Aussenseite mit je zwei nach aussen gewölbten Blattfedern ausgestattet, die mit seitlichen Flächen der Fensterrahmenöffnung zusammenwirken.

Der von Innen in den Fensterrahmen 1 einsetzbare Gitterrahmen 5 ist in seinem durch die Aussenflächen 14 definierten Aussenumfang etwas kleiner als die Fensterrahmenöffnung, wobei die Wölbung der Blattfeder 20, 20' nach aussen dafür sorgt, dass der Gitterrahmen 5 in der Fensterrahmenöffnung fest sitzt und nicht nach innen fallen kann. Die Blattfeder 20, 20' verlaufen in der Richtung, in welcher das Einsetzen oder Herausnehmen des Gitterrahmens 5 erfolgt. Beim Einsetzen oder Herausnehmen des Gitterrahmens 5 werden diese elastisch nachgiebige Blattfeder 20, 20' über die Schnappkanten 22, 22' zusammengedrückt und in oder ausser Eingriff mit der Fensteröffnung gebracht.

Die in Fig. 3 und 4 dargestellte Variante eines im ortsfesten Fensterrahmen 1 eingesetzten Insektenschutzgitters 4A entspricht im wesentlichen der vorstehend beschriebenen Ausführung (die gleichbleibenden Teile sind daher mit den gleichen Bezugsziffern bezeichnet). Im Unterschied zur Ausführung nach Fig. 1 und 2 sind die am Gitterrahmen 5A angebrachten Blattfedern 20A, 20A' an der Frontseite 9b der Rahmenprofil-Grundteile 9 befestigt, und ihr gewölbter Teil erstreckt sich über die gesamte Aussenfläche 14 des jeweiligen Rahmenprofils. Somit wird eine gute Federwirkung auch bei weniger tiefen Winkelprofilen 10A, d.h. bei näher zum Fenster angeordneten Insektenschutzgittern 4A, erreicht.

Bei den beiden Ausführungen wirken die Blattfedern 20, 20' bzw. 20A, 20A' in Zusammenwirkung mit den Schnappkanten 22, 22'als elastisch nachgiebige Schnappelemente zur lösbaren Verbindung des Gitterrahmens 5 bzw. 5A mit der Fensteröffnung. Anstelle dieser metallenen Blattfeder könnten auch andere Schnapp- oder Rastelemente, beispielsweise aus Kunststoff, am Gitterrahmen angebracht werden.

Bei den in Fig. 1 bis 4 dargestellten Ausführungsbeispielen sind die Schnappelemente bzw. Blattfeder 20, 20' bzw. 20A, 20A' jeweils den beiden gegenüberliegenden Seiten des Gitterrahmens 5 bzw. 5A zugeordnet. Es wäre jedoch auch denkbar, nur eine dieser Seiten mit den Schnappelementen auszustatten, und die andere in der Fensterrahmenöffnung abzustützen.

Eine weitere Ausführungsmöglichkeit eines Insektenschutzgitters 4B für ein mit zwei Fensterflügeln 2a, 2b versehenes Fenster ist in Fig. 5 dargestellt. Vom Fensterrahmen 1 ist lediglich ein mittlerer, vertikal verlaufender und zum zweitöffnenden Fensterflügel 2b gehörender Teil ersichtlich. Das Insektenschutzgitter 4B ist nur vor dem erstöffnenden Fensterflügel 2a angeordnet. Während die beiden horizontalen Rahmenprofile 5h, 5h' sowie ein am nicht dargestellten seitlichen Fensterrahmenteil anliegendes, vertikales Rahmenprofil des Gitterrahmens 5B z.B. in der gleichen Weise ausgestaltet wie die Rahmenprofile nach Fig. 1, 2 bzw. 3, 4 sind und in einer Art Schnappverbindung mit dem ortsfesten Fensterrahmen stehen, ist das andere vertikale Rahmenprofil 5v" nur mit einem, die Nut 12 für den Keder 13 bildenden Winkelprofil 11 ausgestattet. Das andere, durch die Fensteröffnung hindurchragende und mit einer Anschlag- bzw. Abstützfläche versehene Winkelprofil entfällt bei diesem Rahmenprofil 5v". Das im Querschnitt rechteckförmige Grundteil 9 liegt bei diesem Rahmenprofil 5v" mit seiner Frontseite 9b direkt an einem Stulpprofil 23 des zu öffnenden Fensterflügels 2b an und dichtet mit einem Dichtungsband 24 ab.

Bei allen Ausführungen könnten die Grundteile 9 der Rahmenprofile anstelle des dargestellten rechteckförmigen Querschnitts einen quadratischen Querschnitt aufweisen. Bei Verwendung von an sich stabileren Rahmenprofilen mit rechteckförmigen Grundteilen 9 sind mit Vorteil die längeren Grundteilseiten platzsparend parallel zum ortsfesten Fensterrahmen 1 angeordnet.

Die erfindungsgemässe Ausgestaltung der Insektenschutzgitter 4, 4A, 4B mit am Umfang des Gitterrahmens angebrachten Schnappelementen ist einfach und kostengünstig und ermöglicht eine extrem einfache Montage und Demontage, bei welcher keine losen Befestigungselemente und insbesondere kein Werkzeug benötigt werden.

Auch die Form der Blattfedern könnte - anders als dargestellt - ausgebildet sein, beispielsweise indem sie annähernd gerade sind und vorne mit einer nach innen abgerundeten oder gekanteten Schnappkante (22) versehen wären.

## Patentansprüche

1. Insektenschutzgitter für ein Fenster oder eine Tür, mit einem Gitterrahmen (5; 5A; 5B), der in einen ortsfesten Fenster- bzw. Türrahmen (1) einsetzbar und an diesem stirnseitig abstützbar ist, wobei zur lösbaren Verbindung des Gitterrahmens (5; 5A; 5B) mit dem Fenster- bzw. Türrahmen (1) am Gitterrahmen (5; 5A; 5B) Schnappelemente (20, 20'; 20A, 20A') angebracht sind, die mit dem Fenster- bzw. Türrahmen (1) zusammenwirken, **dadurch gekennzeichnet, dass**
die Schnappelemente als am Aussenumfang des Gitterrahmens (5; 5A; 5B) angeordnete, elastisch nachgiebige Blattfedern (20, 20'; 20A, 20A') ausgebildet sind, die in der Richtung verlaufen, in welcher der Gitterrahmen (5; 5A; 5B) in den Fenster- bzw. Türrahmen (1) eingesetzt wird, und die beim Einsetzen oder Herausnehmen des Gitterrahmens (5; 5A; 5B) gegen den Aussenumfang desselben zusammendrückbar und in oder ausser Eingriff mit dem Fenster- bzw. Türrahmen (1) bringbar sind.

2. Insektenschutzgitter nach Anspruch 1, **dadurch gekennzeichnet, dass** die Blattfedern (20, 20'; 20A, 20A') bogenförmig nach aussen gewölbt sind.

3. Insektenschutzgitter nach Anspruch 1 oder 2, **dadurch gekennzeichnet, dass** der Gitterrahmen (5, 5A) zwei und zwei parallele Rahmenprofile (5h, 5h'; 5v, 5v') umfasst, wobei die Blattfedern (20, 20'; 20A, 20A') jeweils mindestens einem der beiden gegenüberliegenden Rahmenprofile (5h, 5h'; 5v, 5v') zugeordnet sind.

4. Insektenschutzgitter nach Anspruch 2 oder 3, **dadurch gekennzeichnet, dass** ein Rahmenprofil (5h, 5h', 5v) jeweils mit zwei über seine Länge verteilten Blattfedern (20, 20'; 20A, 20A') ausgestattet ist.

5. Insektenschutzgitter nach Anspruch 3 oder 4, **dadurch gekennzeichnet, dass** die Rahmenprofile (5h, 5h'; 5v) jeweils einen Rahmenprofil-Grundteil (9) eines rechteckförmigen oder quadratischen Querschnitts aufweisen, dessen eine Seite (9a) in einem Winkelprofil (10) fortgesetzt wird und mit diesem zusammen eine Aussenfläche (14, 14') des Gitterrahmens (5) bildet, an welcher die als Blattfeder (20, 20'; 20A, 20A') ausgebildeten Schnappelemente angeordnet sind, wobei das Winkelprofil (10) mit einem nach aussen abgewinkelten Teil (10a) jeweils eine Abstütz- bzw. Anschlagfläche (15) des Gitterrahmens (5) bildet, mit welcher der Gitterrahmen (5) an einer inneren Fläche (16) des Fenster- bzw. Türrahmens (1) stirnseitig abstützbar ist.

6. Insektenschutzgitter nach Anspruch 5, **dadurch gekennzeichnet, dass** bei stirnseitiger Abstützung der Rahmenprofile (5h, 5h'; 5v) an den inneren Flächen (16) des Fenster- bzw. Türrahmens (1) die am Aussenumfang des Gitterrahmens (5; 5A; 5B) angeordneten Blattfedern (20, 20'; 20A, 20A') mit Aussenflächen (21, 21') einer Fenster- bzw. Türrahmenöffnung zusammenwirken, die schräg zu den inneren Fenster- bzw. Türrahmenflächen (16) verlaufen und mit diesen zusammen eine nach innen gerichtete Schnappkante (22) bilden.

7. Insektenschutzgitter nach Anspruch 5 oder 6, **dadurch gekennzeichnet, dass** die Rahmenprofil-Grundteile (9) der Rahmenprofile (5h, 5h') jeweils mit einem weiteren Winkelprofil (11) versehen sind, welches zusammen mit dem jeweiligen Grundteil (9) eine Nut (12) für die Aufnahme eines Gittergewebe-Keders (13) bildet.

8. Insektenschutzgitter nach einem der Ansprüche 5 bis 7, **dadurch gekennzeichnet, dass** die Blattfedern (20, 20') an der die Aussenfläche (14, 14') des Gitterrahmens (5) bildenden Seite (9a) des jeweiligen Rahmenprofil-Grundteiles (9) befestigt, vorzugsweise angenietet, sind.

9. Insektenschutzgitter nach einem der Ansprüche 5 bis 7, **dadurch gekennzeichnet, dass** die Blattfeder (20A, 20A') an einer zur Aussenfläche (14, 14') des Gitterrahmens (5) rechtwinkligen Frontseite (9b) des jeweiligen Rahmenprofil-Grundteiles (9) befestigt, vorzugsweise angenietet, sind.

10. Insektenschutzgitter nach einem der Ansprüche 3 bis 9, **dadurch gekennzeichnet, dass** die einander gegenüberliegende Rahmenprofile (5h, 5h'; 5v) jeweils spiegelbildlich ausgestaltet sind.

11. Insektenschutzgitter nach Anspruch 3 oder 4, **dadurch gekennzeichnet, dass** die Blattfedern an drei der vier Rahmenprofile (5h, 5h', 5v) angebracht sind, wobei das vierte Rahmenprofil (5v") mit einer Frontseite (9b) an einer Frontfläche (23) eines vertikal verlaufenden, eine Fensterrahmenöffnung in zwei Teile trennenden Fensterrahmenteils (1c) dichtend anliegt.

12. Insektenschutzgitter nach Anspruch 11, **dadurch gekennzeichnet, dass** die Rahmenprofile (5h, 5h', 5v, 5v") jeweils einen Rahmenprofil-Grundteil (9) eines rechteckförmigen oder quadratischen Querschnitts aufweisen und mit einem Winkelprofil (11) versehen sind, welches zusammen mit dem jeweiligen Grundteil (9) eine Nut (12) für die Aufnahme eines Gittergewebe-Keders (13) bildet.

## Claims

1. Insect screen for a window or door, having a screen frame (5; 5A; 5B), which is insertable in a fixed window or door frame (1) and may be supported against the same on the end face, wherein for the detachable connection of the screen frame (5; 5A; 5B) to the window or door frame (1), snap-fit elements (20, 20'; 20A, 20A') are mounted on the screen frame (5; 5A; 5B), which cooperate with the window or door frame (1), **characterised in that** the snap-fit elements are formed of resiliently deformable leaf springs (20, 20'; 20A, 20A') which are arranged as the outer circumference of the screen frame (5; 5A; 5B) and which extend in the direction in which the screen frame (5; 5A; 5B) is inserted into the window or door frame (1), and which upon insertion or removal of the screen frame (5; 5A; 5B) may be pressed against the outer circumference thereof and may be brought into or out of engagement with the window or door frame (1).

2. Insect screen according to claim 1, **characterised in that** the leaf springs (20, 20'; 20A, 20A') are curved outward in an arcuate manner.

3. Insect screen according to claim 1 or 2, **characterised in that** the screen frame (5, 5A) comprises two sets of two parallel frame profiles (5h, 5h'; 5v, 5v'), wherein the leaf springs (20, 20'; 20A, 20A') are respectively allocated to at least one of the two opposing frame profiles (5h, 5h'; 5v, 5v').

4. Insect screen according to claim 2 or 3, **characterised in that** a frame profile (5h, 5h'; 5v) is respectively equipped with two leaf springs (20, 20'; 20A, 20A') distributed along its length.

5. Insect screen according to claim 3 or 4, **characterised in that** the frame profiles (5h, 5h'; 5v) each have a frame profile base part (9) of a rectangular or square cross-section, whose one side (9a) is continued in an angle profile (10) and together therewith forms an outer face (14, 14') of the screen frame (5) on which the snap-fit elements in the form of leaf springs (20, 20'; 20A, 20A') are mounted, wherein the angle profile (10) forms with a part (10a) bent outwards a respective support or stop face (15) of the screen frame (5) with which the screen frame (5) may be supported on the end face against an inner face (16) of the window or door frame (1).

6. Insect screen according to claim 5, **characterised in that** when the frame profiles (5h, 5h'; 5v) are supported on the end face on the inner faces (16) of the window or door frame (1), the leaf springs (20, 20'; 20A, 20A') disposed on the outer circumference of the screen frame (5; 5A; 5B) cooperate with outer faces (21, 21') of a window or door aperture, which extend obliquely to the inner window or door frame faces (16) and form together therewith an inwardly oriented snap-fit edge (22).

7. Insect screen according to claim 5 or 6, **characterised in that** the frame profile base parts (9) of the frame profiles (5h, 5h') are each provided with a further angle profile (11) which together with the respective base part (9) forms a groove (12) for receiving a screen fabric piping (13).

8. Insect screen according to one of claims 5 to 7, **characterised in that** the leaf springs (20, 20') are fixed, preferably riveted, to the side (9a) of the respective frame profile base part (9) forming the outer face (14, 14') of the screen frame (5).

9. Insect screen according to one of claims 5 to 7, **characterised in that** the leaf springs (20A, 20A') are fixed, preferably riveted, to a front face (9b) of the respective frame profile base part (9) at right-angles to the outer face (14, 14') of the screen frame (5).

10. Insect screen according to one of claims 3 to 9, **characterised in that** the mutually opposing frame profiles (5h, 5h'; 5v) are respectively formed with mirror symmetry.

11. Insect screen according to claim 3 or 4, **characterised in that** the leaf springs are mounted on three of the four frame profiles (5h, 5h'; 5v), wherein the fourth frame profile (5v") abuts with a front face (9b) and in a sealing-tight manner a front face (23) of a vertically extending window frame part (1c) dividing a window frame aperture into two parts.

12. Insect screen according to claim 11, **characterised in that** the frame profiles (5h, 5h', 5v, 5v') each have a frame profile base part (9) of a rectangular or square cross-section and are provided with an angle profile (11), which together with the respective base part (9) forms a groove (12) for receiving a screen fabric piping (13).

## Revendications

1. Grille de protection contre les insectes à destination d'une fenêtre ou d'une porte, laquelle grille comporte un cadre de grille (5 ; 5A ; 5B) qui peut être inséré dans un montant de porte ou de fenêtre fixe (1) et qui peut être supporté par celui-ci du côté avant, des éléments d'encliquetage (20, 20' ; 20A, 20A'), qui coopèrent avec le montant de porte ou de fenêtre, étant montés sur le cadre de grille (5 ; 5A ; 5B) afin de relier de façon amovible le cadre de grille (5 ; 5A ; 5B) au montant de porte ou de fenêtre (1), **caractérisée en ce que**
les éléments d'encliquetage sont conformés en ressorts à lame flexible élastiquement (20, 20' ; 20A, 20A') qui sont agencés à la périphérie extérieure du cadre de grille (5 ; 5A ; 5B), qui s'étendent dans la direction dans laquelle le cadre de grille (5 ; 5A ; 5B) est inséré dans le montant de porte ou de fenêtre (1), et qui peuvent être comprimés contre la périphérie extérieure du cadre de grille (5 ; 5A ; 5B) lors de l'insertion ou du retrait de celui-ci et peuvent être amenés en engagement avec le montant de porte ou de fenêtre (1) ou hors engagement d'avec celui-ci.

2. Grille de protection contre les insectes selon la revendication 1, **caractérisée en ce que** les ressorts à lame (20, 20' ; 20A, 20B) sont incurvés en arc vers l'extérieur.

3. Grille de protection contre les insectes selon la revendication 1 ou 2, **caractérisée en ce que** le cadre de grille (5, 5A) comporte deux profilés de cadre parallèles (5h, 5h' ; 5v, 5v'), les ressorts à lame (20, 20' ; 20A, 20A4) étant chacun associé à au moins un des deux profilés de cadre opposés (5h, 5h' ; 5v, 5v').

4. Grille de protection contre les insectes selon la revendication 2 ou 3, **caractérisée en ce qu'**un profilé de cadre (5h, 5h', 5v) est à chaque fois équipé de deux ressorts à lame (20, 20' ; 20A, 20B) répartis sur sa longueur.

5. Grille de protection contre les insectes selon la revendication 3 ou 4, **caractérisée en ce que** les profilés de cadre (5h, 5h' ; 5v) comportent chacun une pièce de base de profilé de cadre (9) de section rectangulaire ou carrée dont un côté (9a) se poursuit dans un profilé angulaire (10) et forme avec celui-ci une surface extérieure (14, 14') du cadre de grille (5) sur laquelle sont disposés les éléments d'encliquetage conformés en ressorts à lame (20, 20'; 20A, 20B), le profilé angulaire (10) formant avec une partie (10a) coudée vers l'extérieur une surface d'appui ou de butée (15) du cadre de grille (5) permettant de supporter le cadre de grille (5) du côté avant au niveau d'une surface intérieure (16) du montant de porte ou de fenêtre (1).

6. Grille de protection contre les insectes selon la revendication 5, **caractérisée en ce que**, lorsque les profilés de cadre (5h, 5h' ; 5v) sont supportés du côté avant par les surfaces intérieures (16) du montant de porte ou de fenêtre (1), les ressorts à lame (20, 20' ; 20A, 20B) disposés à la périphérie extérieure du cadre de grille (5 ; 5A ; 5B) coopèrent avec des surfaces extérieures (21, 21') d'une ouverture de montant (16) de porte ou de fenêtre qui s'étendent obliquement par rapport aux surfaces de cadre de porte ou de fenêtre intérieures et qui forment avec celles-ci une arête d'encliquetage (22) dirigée vers l'intérieur.

7. Grille de protection contre les insectes selon la revendication 5 ou 6, **caractérisée en ce que** les pièces de base de profilé de cadre (9) des profilés de cadre (5h, 5h') sont dotées chacune d'un autre profilé angulaire (11) qui forme avec la pièce de base respective (9) une gorge (12) destinée à recevoir un bourrelet de tissu de grille (13).

8. Grille de protection contre les insectes selon l'une des revendications 5 à 7, **caractérisée en ce que** les ressorts à lame (20, 20') sont fixés, avantageusement rivetés, du côté (9a) de la pièce de base de profilé de cadre respective (9) qui forme la surface extérieure (14, 14') du cadre de grille (5).

9. Grille de protection contre les insectes selon l'une des revendications 5 à 7, **caractérisée en ce que** les ressorts à lame (20A, 20A') sont fixés, avantageusement rivetés, du côté frontal (9b) de la pièce de base de profilé de cadre respective (9) qui est perpendiculaire à la surface extérieure (14, 14') du cadre de grille (5).

10. Grille de protection contre les insectes selon l'une des revendications 3 à 9, **caractérisée en ce que** les profilés de cadre (5h, 5h' ; 5v), opposés l'un à l'autre, sont conformés chacun en symétrie de miroir.

11. Grille de protection contre les insectes selon la revendication 3 ou 4, **caractérisée en ce que** les ressorts à lame sont montés sur trois des quatre profilés de cadre (5h, 5h', 5v), le quatrième profilé de cadre (5v") reposant de façon étanche par un côté frontal (9b) sur une surface frontale (23) d'une pièce de montant de fenêtre (1c) s'étendant verticalement et séparant une ouverture de montant de fenêtre en deux parties.

12. Grille de protection contre les insectes selon la revendication 11, **caractérisée en ce que** les profilés de cadre (5h, 5h', 5v, 5v") comportent chacun une pièce de base de profilé de cadre (9) de section rectangulaire ou carrée et sont dotées d'un profilé angulaire (11) qui forme avec la pièce de base respective (9) une gorge (12) destinée à recevoir un bourrelet de tissu de grille (13).
